# FASCICULE DE BREVET EUROPEEN

(11) **EP 3 936 756 B1**
(45) Date de publication et mention de la délivrance du brevet: **06.12.2023**
(21) Numéro de dépôt: 21183641.6
(22) Date de dépôt: 05.07.2021
(51) Int. Cl.: F21L 4/00, F21V 5/00, F21V 15/01, F21V 23/00, F21V 19/00, F21V 31/00

(54) **DISPOSITIF LUMINEUX INTÉGRANT UN BLOC LUMINEUX**
LEUCHTVORRICHTUNG, DIE EINEN LEUCHTBLOCK UMFASST
LIGHTING DEVICE INCLUDING A LIGHTING UNIT

(30) Priorité: 07.07.2020 FR 2007185
(43) Date de publication de la demande: 12.01.2022
(73) Titulaire: Stoots, 71170 Coublanc (FR)
(72) Inventeur: DESSEREE, Florian, 71170 COUBLANC (FR)
(74) Mandataire: INNOV-GROUP

(56) Documents cités:
- EP-A1- 2 746 651
- EP-A1- 3 192 728
- WO-A1-2007/128070
- DE-A1-102015 106 421
- US-A1- 2009 103 291
- US-A1- 2011 058 359
- US-A1- 2011 304 269
- US-A1- 2012 268 929
- US-A1- 2013 265 783
- US-A1- 2013 301 242
- US-A1- 2018 111 654
- US-A1- 2020 049 332
- US-A1- 2020 132 284
- US-B1- 9 470 382

## Description

### Domaine technique de l'invention

La présente invention se rapporte à un bloc lumineux, pouvant être employé dans un dispositif lumineux notamment un dispositif lumineux d'une lampe, par exemple une lampe frontale, une lampe pour vélo ou une lampe de casque.

### Etat de la technique

Des lampes frontales ont déjà été décrites dans les demandes de brevets EP3145280A1**,** EP2706823A1**,** US2008/316733A1 et US2010/214766A1**.**

De manière connue, une lampe frontale est composée de deux éléments principaux, une sangle et un dispositif lumineux solidaire de la sangle. La sangle est positionnée autour de la tête de l'individu et comporte des moyens de réglage pour s'ajuster à la taille de son tour de tête. Le dispositif lumineux est positionné sur l'avant. Il peut comporter un bloc lumineux, éventuellement une batterie intégrée au bloc lumineux ou déportée, un circuit électronique de contrôle et une source lumineuse, souvent composée d'une ou plusieurs diodes électroluminescentes.

Le dispositif lumineux peut parfois être amovible par rapport à la sangle.

En général, son bloc lumineux est composé d'un boîtier étanche, pouvant renfermer ou supporter la batterie, logeant une carte électronique de contrôle et portant un bloc optique comportant au moins une lentille pour adapter le faisceau lumineux fourni par les diodes électroluminescentes. Un ou plusieurs boutons positionnés sur le boîtier permettent de contrôler la lampe et par exemple de régler l'intensité et la forme du faisceau.

Le boîtier est souvent réalisé en matériau plastique et est fabriqué par moulage, ce qui nécessite la création d'un moule adapté. La création du moule est une opération complexe et particulièrement coûteuse, nécessitant d'être rentabilisée.

Par ailleurs, le boîtier plastique peut s'avérer fragile. Enfin l'assemblage du bloc lumineux n'est pas toujours simple et peut nécessiter de nombreuses étapes.

Des blocs lumineux ont notamment été décrits dans les demandes de brevets EP2746651 A1**,** US2013/265783A1**,** US2013/301242A1**,** US2011/304269A1**.**

Le but de l'invention est de proposer un dispositif lumineux, pouvant notamment être employé dans une lampe, par exemple de type lampe frontale ou de type lampe de vélo ou lampe de casque, qui soit :
- Facile à fabriquer, par des procédés classiques ;
- Facile à assembler ;
- D'un coût modéré ;
- Fiable à l'utilisation et particulièrement robuste ;
- Facilement modifiable pour s'adapter à différentes activités ;

### Exposé de l'invention

Ce but est atteint par un dispositif lumineux comprenant un bloc batterie sur lequel vient se connecter une batterie, un bloc lumineux et des moyens de fixation dudit bloc batterie sur ledit bloc lumineux, ledit bloc lumineux étant composé d'une structure stratifiée formée par la superposition de plusieurs pièces indépendantes et assemblées entre elles, lesdites pièces comportant :
- Un socle arrière présentant une empreinte formant un logement, ledit bloc lumineux comportant au moins une carte électronique (43) venant se loger dans ledit logement et portant au moins une source lumineuse et une unité de commande de ladite source lumineuse,
- Un bloc optique agencé sur le socle arrière pour refermer son logement de manière étanche en écrasant un joint d'étanchéité agencé entre ledit socle arrière et ledit bloc optique,
- Une lunette avant agencée sur le bloc optique et présentant une découpe traversée partiellement par le bloc optique,
- Ledit bloc lumineux comportant également des moyens de fixation traversant le socle arrière, le bloc optique et ladite lunette avant et agencés pour enserrer ledit bloc optique entre le socle arrière et ladite lunette avant,
- Le bloc batterie comportant un boîtier amovible destiné à accueillir la
- Les moyens de fixation du bloc batterie comportant un bras fixé audit bloc lumineux, ledit bras portant un logement d'accueil pour le bloc batterie, qui comporte un filetage interne et en ce que ledit boîtier du bloc batterie comporte un filetage externe agencé pour assurer un vissage du boîtier sur le bras.

Selon une particularité, le bras est fixé uniquement à la lunette avant du bloc lumineux.

Selon une particularité, le boîtier est tubulaire pour accueillir une batterie au format de type 18650 ou 21700.

Selon une autre particularité, le bloc optique est composé d'une unique pièce en matériau plastique.

Selon une autre particularité, le socle arrière est composé d'une unique pièce en matériau métallique, usinée sur une face pour réaliser ladite empreinte.

Selon une autre particularité, la lunette avant est composée d'une unique pièce en matériau métallique.

Selon une autre particularité, le bloc optique comporte plusieurs éléments optiques, et la carte électronique porte au moins deux diodes électroluminescentes positionnées pour générer un signal lumineux à travers un même premier élément optique.

Selon une autre particularité, ledit premier élément optique présente une symétrie de révolution autour d'un axe et en ce que les deux diodes électroluminescentes sont positionnées de manière désaxée par rapport à l'axe de ce premier élément optique.

Selon une autre particularité, les deux diodes électroluminescentes associées au premier élément optique sont différentes en taille et en puissance.

L'invention concerne également une lampe frontale comportant une sangle destinée à être placée autour de la tête d'un individu et un support agencé sur ladite sangle et configuré pour accueillir un dispositif lumineux, le dispositif lumineux étant tel que défini ci-dessus.

Selon une particularité, le support comporte des moyens de fixation par emboîtement ou par coulissement agencés pour coopérer avec le boîtier du bloc batterie.

L'invention concerne également une lampe pour vélo, comprenant un support agencé pour se fixer sur le cintre d'un vélo et destiné à recevoir un dispositif lumineux, le dispositif lumineux étant tel que défini ci-dessus.

L'invention concerne enfin une lampe de casque comportant un support agencé pour se fixer sur un casque et destinée à recevoir un dispositif lumineux, le dispositif lumineux étant tel que défini ci-dessus.

Il faut noter que le bloc lumineux présente une architecture permettant la mise en place de méthodes de fabrication simples, utilisant des machines peu coûteuses mais à rendements élevés. L'objectif est par exemple d'éviter de fabriquer par moulage, car l'usinage d'un moule est souvent complexe et nécessite ensuite l'emploi d'une presse à injection. En outre, même si l'impression 3D présente certains avantages en termes de flexibilité, elle peut s'avérer limitée au niveau rendement et capacité de production.

Il en ressort que les méthodes de fabrication de type fraisage numérique et découpe laser sont celles qui sont les plus accessibles, en termes de technicité et de rentabilité. Pour utiliser ces méthodes de fabrication, le bloc lumineux de l'invention est ainsi conçu à partir de plusieurs plaques usinées assemblées entre elles et formant plusieurs strates, comme un sandwich. Ces méthodes de fabrication peuvent notamment être adaptées à différents types de matériaux (aluminium, plastique, composite, voir bois...), ce qui les rendent particulièrement intéressantes.

La structure stratifiée du bloc lumineux permet à chaque couche d'apporter une fonction potentiellement différente : refroidissement, résistance au choc, diffusion de la lumière, étanchéité, support de composants électroniques...

### Brève description des figures

D'autres caractéristiques et avantages vont apparaître dans la description détaillée qui suit faite en regard des dessins annexés dans lesquels :
- La figure 1 illustre le principe de positionnement d'une lampe frontale sur la tête d'un individu.
- La figure 2 représente le bloc lumineux conforme à l'invention, vu en éclaté ;
- La figure 3 représente le bloc lumineux conforme à l'invention, vu assemblé ;
- La figure 4 représente le dispositif lumineux conforme à l'invention, comportant un bras de fixation pour recevoir un bloc batterie ;
- La figure 5 représente le dispositif lumineux de l'invention intégrant le bloc lumineux et le bloc batterie ;
- Les figures 6A et 6B illustrent deux modes de réalisation du bloc optique employé dans le bloc lumineux de l'invention ;
- La figure 7 représente un support adaptable sur une sangle de lampe frontale et destiné à accueillir le bloc lumineux de l'invention ;

### Description détaillée d'au moins un mode de réalisation

L'invention concerne un bloc lumineux 41 et un dispositif lumineux 4 qui comporte notamment ledit bloc lumineux 41 et un bloc batterie 40.

Le dispositif lumineux 4 est destiné à être employé dans une lampe, par exemple une lampe frontale, une lampe pour vélo ou une lampe de casque, par exemple pour la spéléologie, alpinisme...

Le dispositif lumineux peut être fixé de manière amovible et être facilement déplacé pour s'adapter sur un support présent sur une sangle d'une lampe frontale, sur un support de vélo ou sur un support présent sur un casque.

En référence à la figure 1, à titre d'exemple, une lampe frontale 1 se compose classiquement d'au moins trois éléments principaux :
- Une sangle 2 destinée à être placée autour de la tête T de l'individu porteur ; La sangle peut comporter des moyens de réglage 20 pour s'ajuster à la taille du tour de tête de l'individu.
- Un support 3 solidarisé à la sangle 2 et comprenant un dispositif de fixation d'un dispositif lumineux, destiné à être positionné contre le front F de l'individu ;
- Un dispositif lumineux 4 comprenant un bloc batterie 40 (qui est montré non déporté sur la figure 1) et un bloc lumineux 41 doté d'une une source lumineuse pouvant comporter des diodes électroluminescentes 431 (référencées également D1_1, D1_2, D2_1, D2_2, D3_1 sur la figure 6A), alimentées par le bloc batterie 40.

Pour la suite de la description, les termes "arrière" et "avant" sont à considérer en tenant compte de la fixation du dispositif lumineux 4 sur son support 3, ledit support étant situé à l'arrière et le dispositif lumineux 4 étant configuré pour émettre un faisceau lumineux vers l'avant. Un axe (X) est défini dans la direction d'assemblage des pièces qui composent le bloc lumineux du dispositif.

Selon l'invention, en référence à la figure 2, le bloc lumineux 41 du dispositif présente la particularité d'être formé par l'assemblage de plusieurs pièces superposées entre elles, l'une sur l'autre, formant plusieurs strates ou couches. La superposition des pièces est ainsi réalisée suivant plusieurs plans parallèles verticaux, perpendiculaires à l'axe (X).

Ainsi, le bloc lumineux 41 comporte une première pièce formée d'un socle arrière 42. Ce socle arrière 42 est avantageusement réalisé sous la forme d'une pièce monobloc en matériau métallique, par exemple en aluminium.

Le socle arrière 42 peut se présenter sous la forme d'une unique plaque comportant une face arrière 420 et une face avant 421. Sur sa face avant 421, la plaque comporte une empreinte formant un logement 422. Cette empreinte peut être réalisée par simple usinage. En périphérie de l'empreinte, sur sa face avant, le socle arrière peut comporter une gorge 423. La plaque peut être percée sur son épaisseur de plusieurs trous axiaux en périphérie de ladite gorge.

Le bloc lumineux 41 comporte au moins une carte électronique 43 destinée à se positionner dans le logement 422 formé sur le socle arrière 42. Le socle arrière 42 peut comporter des pions de positionnement 424 agencés dans son logement, destinés à coopérer avec des trous 430 réalisés à travers la carte électronique 43 pour faciliter le positionnement de la carte électronique dans le logement et la caler.

La carte électronique 43 comporte des composants électroniques (non représentés sur la figure 2) nécessaires au fonctionnement du bloc lumineux, notamment une source lumineuse, avantageusement composée d'une ou plusieurs diodes électroluminescentes, et une unité de commande de ladite source lumineuse. L'unité de commande est par exemple configurée pour commander une ou plusieurs des diodes électroluminescentes 431 en fonction de l'intensité et/ou du type de faisceau demandés. La carte électronique peut bien entendu porter d'autres composants utiles à son fonctionnement et qui permettent éventuellement d'agir sur le faisceau généré, tels que des capteurs.

Le bloc lumineux peut comporter un joint d'étanchéité venant se positionner dans la gorge 423 du socle arrière 42.

Le bloc lumineux comporte ensuite un bloc optique 44 venant se placer à l'avant du socle arrière 42. Il comporte une face arrière 440 agencée pour venir en appui contre la face avant 421 du socle arrière 42, sur la surface qui est située en périphérie de son logement 422, en écrasant le joint et en refermant le logement pour y enfermer la carte électronique 43.

Le bloc optique 44 peut être composé d'une simple pièce monobloc réalisée en matériau plastique, par exemple par moulage ou autre procédé de fabrication. Le bloc optique 44 comporte alors une ou plusieurs lentilles formées dans le bloc de matière. Le bloc optique 44 peut également être composé d'une plaque usinée (en plastique ou autre) pour former plusieurs logements dans lesquels sont insérées des lentilles standards, par exemple disponibles dans le commerce. Cette dernière solution offre notamment une grande flexibilité en termes de fabrication et permet de pouvoir facilement adapter et modifier le bloc optique 44.

Lorsque le bloc optique 44 est positionné sur le socle arrière 42, chaque lentille du bloc est destinée à être positionnée en vis-à-vis d'une ou plusieurs des diodes électroluminescentes 431 de la source lumineuse. Chaque lentille est formée pour assurer la création des faisceaux en sortie du bloc lumineux. Plusieurs configurations optiques seront présentées ci-après en liaison avec les figures 6A et 6B.

Le bloc optique comporte également une surface d'appui avant 441, réalisée sur le pourtour de ses lentilles et formant un épaulement entre une partie arrière et une avancée 442. Le bloc optique comporte plusieurs trous axiaux 443 réalisés à travers l'épaisseur de sa partie arrière, en périphérie des lentilles et débouchant d'une part sur sa face arrière 440 et d'autre part sur sa surface d'appui 441. Ses trous 443 sont positionnés pour coïncider avec les trous réalisés à travers le socle arrière.

Le bloc lumineux 41 comporte également une lunette avant 45, venant se positionner à l'avant du bloc optique 44. La lunette avant 45 comporte une face avant 450 et une face arrière 451, par laquelle elle vient en appui contre la surface d'appui 441 du bloc optique. La lunette avant 45 peut se présenter sous la forme d'une plaque évidée, par exemple par usinage, pour former une ouverture axiale 452. La lunette 45 est agencée pour venir en appui contre la surface d'appui 441 du bloc optique 44, son ouverture axiale 452 étant dessinée pour être traversée par l'avancée 442 du bloc optique 44 et pour épouser le contour de ladite avancée 442.

La lunette avant 45 peut être formée d'une pièce monobloc, avantageusement réalisée en matériau métallique, par exemple en aluminium.

La lunette avant 45 comporte également sur sa face arrière 451 plusieurs taraudages axiaux (non visibles sur la figure 2), positionnés pour coïncider avec les trous axiaux réalisés à la fois travers le socle arrière 42 et le bloc optique 44.

Le bloc lumineux 41 comporte des moyens de fixation agencés pour fixer les pièces entre elles, pour former une structure à plusieurs strates (socle arrière+bloc optique+lunette avant). Ces moyens de fixation sont destinés à fixer le socle arrière 42 sur la lunette avant 45 en enserrant le bloc optique 44. Le bloc optique 44 est ainsi pris en sandwich entre les deux pièces formées du socle arrière et de la lunette avant.

Les trous axiaux réalisés en plusieurs positions, à travers le socle arrière 42, le bloc optique 44 et la lunette avant 45 forment plusieurs puits destinés à l'assemblage de pièces entre elles.

Les moyens de fixation peuvent comporter plusieurs vis 46 insérées chacune dans un puit distinct, leur tête de vis venant en appui contre la face arrière 420 du socle arrière 42, chaque vis traversant un trou du socle arrière, un trou du bloc optique et ayant sa pointe venant se visser dans un taraudage distinct de la lunette avant 45.

Selon un aspect particulier de l'invention, il faut noter que, de l'arrière vers l'avant, les pièces du bloc lumineux 41 forment plusieurs couches ou strates superposées distinctes :
- Une première couche formée par le socle arrière 42, cette première couche étant par exemple réalisée en aluminium.
- Une deuxième couche formée par le bloc optique 44, cette deuxième couche étant par exemple réalisée en matériau plastique.
- Une troisième couche formée par la lunette avant 45, cette troisième couche étant par exemple réalisée en aluminium.

Ces trois strates présentent chacune une épaisseur distincte et l'épaisseur du bloc lumineux résulte de la somme des épaisseurs de chacune des strates. Il faut noter que la batterie n'est pas directement logée dans ce bloc lumineux 41, celui-ci ne logeant que la carte électronique 43.

Sur la face arrière 42 du socle arrière, le dispositif lumineux 4 peut comporter son bloc batterie.

En référence à la figure 5, ce bloc batterie 40 peut comporter un boîtier 400 ou enveloppe, par exemple en matériau plastique ou métallique de type aluminium, délimitant un espace d'accueil dans lequel peut être placée une batterie. Ce boîtier 400 est composé d'un réceptacle allongé, ouvert à une première extrémité pour laisser apparaître les contacts électriques de la batterie et fermé à l'autre extrémité par un bouchon refermable sur le réceptacle, par exemple par vissage. Le boîtier 400 peut être de forme tubulaire pour accueillir des batteries de type 18650 ou 21700. Il est fixé au bloc lumineux 41 par sa première extrémité, et sa deuxième extrémité, qui est fermée par le bouchon, est laissée libre, permettant ainsi une fixation par coulissement ou glissement.

En référence à la figure 4, le dispositif lumineux 4 comporte un unique bras de fixation 47 du bloc batterie 40. Ce bras 47 peut se présenter sous la forme d'un support fixé au bloc lumineux et (avantageusement uniquement) à la lunette avant 45 du bloc lumineux 41, ledit bras s'étendant avantageusement dans un plan vertical perpendiculaire aux plans de superposition des pièces du bloc lumineux. La lunette avant 45 peut comporter des moyens de fixation dudit bras 47, par exemple composés de vis insérées axialement. Il faut noter que la fixation du bras pourrait être réalisée sur le socle arrière 42 mais la fixation sur la lunette avant 45 apporte un gain en compacité et en robustesse.

Le support porte un logement 470 agencé pour accueillir le bloc batterie 40. Ce logement est orienté pour que le bloc batterie 40 s'étende, suivant son axe de révolution, selon une direction horizontale (Y) parallèle aux plans de superposition des pièces du bloc lumineux (figures 4 et 5).

Le boîtier 400 du bloc batterie peut comporter à sa première extrémité un filetage externe pour se visser sur un filetage interne du logement 470 de réception.

Le logement 470 comporte avantageusement des contacts électriques sur lesquels viennent se connecter les contacts électriques de la batterie, lorsque le boîtier 400 est vissé dans le logement 470. Le bras peut intégrer des moyens de liaison électrique reliant ces contacts électriques à des points de connexion électrique de la carte électronique 43 du bloc lumineux 41.

Il faut noter que le bloc batterie 40 peut comporter une unité d'extension, destinée à relier le bloc lumineux 41 à une batterie déportée. Cette unité d'extension peut se présenter sous la forme d'un boîtier identique au boîtier 400, vissé dans le logement 470 et portant une liaison électrique agencée pour relier électriquement les contacts électriques présents dans le logement 470 à une batterie déportée, via une liaison flexible, par exemple un câble électrique. La batterie peut être placée dans un sac porté par l'individu.

En référence à la figure 7, le dispositif lumineux 4 peut être fixé de manière amovible sur un support 3.

Le support peut être fixé à une sangle 2 d'une lampe frontale, au cintre d'un vélo ou à un casque, par exemple un casque de spéléologie, d'alpinisme.

De manière non limitative, le support 3 peut coopérer avec le dispositif lumineux par l'intermédiaire du bloc batterie 40.

Le support peut comporter des moyens de fixation par emboîtement ou par coulissement agencés pour coopérer avec le boîtier dudit bloc batterie. En référence à la figure 7, ces moyens de fixation peuvent comporter une pièce à section circulaire non fermée, formant une pince non articulée et déformable, sur laquelle vient se fixer par emboîtement ou par coulissement le boîtier du bloc batterie.

Les figures 6A et 6B présentent deux configurations d'associations possibles de diodes électroluminescentes et du bloc optique 44.

Le bloc optique 44 comporte plusieurs éléments optiques, formant chacun une lentille distincte. Chaque élément optique peut se présenter sous la forme d'un tronc de cône dont la petite base est située vers l'arrière devant une source lumineuse et la grande base évasée est située vers l'avant pour définir la forme et la taille du faisceau lumineux émis.

Sur la figure 6A, dans une première configuration, le bloc optique 44 peut comporter trois éléments optiques juxtaposés dans le plan du bloc optique, par exemple chacun formé d'un tronc de cône identique, un élément optique central O2 et deux éléments optiques latéraux O1, O3. Les éléments optiques sont par exemple tous identiques.

La carte électronique porte deux diodes électroluminescentes D1_1, D1_2 de caractéristiques distinctes associées à un premier élément optique latéral O1 du bloc. Les deux diodes électroluminescentes sont par exemple distinctes en puissance et en taille.

La carte électronique porte deux diodes électroluminescentes D2_1, D2_2 de caractéristiques identiques associées à l'élément optique central O2 du bloc.

La carte électronique porte une seule diode électroluminescente D3_1 associée au deuxième élément optique latéral O3.

Cette première configuration privilégie la topologie du faisceau avec la possibilité de créer un faisceau étroit ou large ou excentré de différentes couleurs.

Dans cette première configuration, on comprend que les diodes électroluminescentes peuvent être désaxées par rapport à la symétrie de révolution de leur élément optique. C'est le cas pour le premier élément optique latéral O1 et pour l'élément optique central O2. On crée ainsi des faisceaux particuliers, tout en conservant une optique standard symétrique. Cela permet notamment de faciliter la fabrication et l'assemblage du bloc optique.

Dans une deuxième configuration représentée sur la figure 6B, le bloc optique 44 comporte sept éléments optiques O10 agencés en quinconce. La carte électronique 43 porte sept diodes électroluminescentes D10, associées chacune à un élément optique distinct du bloc. Les éléments optiques sont par exemple tous identiques et les diodes électroluminescentes également.

Cette deuxième configuration privilégie le rendement lumineux et donc la puissance. Le faisceau produit est plus classique que dans la première configuration mais le rendement est maximum (30 à 40% plus élevé).

Bien entendu, les configurations peuvent être déclinées à l'infini.

Grâce à l'invention, il faut noter qu'il est aisé de changer facilement les caractéristiques du bloc lumineux, sans avoir à tout reconcevoir. Il est ainsi possible de garder les mêmes lentilles (seules pièces potentiellement couteuses en termes de moule) et de changer uniquement le type de diodes électroluminescentes (couleur, taille, puissance) et d'adapter leur position sur la carte électronique. Ainsi, on peut changer profondément les caractéristiques du faisceau pour l'adapter à des besoins spécifiques (par exemple, lampe rouge pour apiculteur, faisceau très étroit pour exploration de puits, faisceau très large pour vidéo ...). Cette architecture permet de créer des lampes dites "experts" pour des marchés de niches tout en conservant un prix de revient bas (pas de reconception, pas d'investissement dans un nouvel outil de production).

On comprend de ce qui précède que la solution de l'invention présente de nombreux avantages, parmi lesquels :
- Une fabrication aisée, utilisant des process connus, notamment l'usinage de pièces, et un assemblage simple par superposition de plusieurs couches ou strates ;
- Une construction robuste, permise notamment par l'emploi de matériaux métalliques ;
- Une solution modulaire permettant d'utiliser un même bloc lumineux pour différentes activités et adaptatif en utilisant une batterie intégrée ou déportée ;
- Une solution facilement adaptable à différentes activités, notamment en changeant les diodes électroluminescentes, en adaptant le bloc optique, sans redessiner entièrement le bloc lumineux ;

## Revendications

1. Dispositif lumineux (4) comprenant un bloc batterie (40) sur lequel vient se connecter une batterie, un bloc lumineux (41) et des moyens de fixation dudit bloc batterie sur ledit bloc lumineux (41), ledit bloc lumineux étant composé d'une structure stratifiée formée par la superposition de plusieurs pièces indépendantes et assemblées entre elles, lesdites pièces comportant :
- Un socle arrière (42) présentant une empreinte formant un logement (422), ledit bloc lumineux comportant au moins une carte électronique (43) venant se loger dans ledit logement (422) et portant au moins une source lumineuse et une unité de commande de ladite source lumineuse,
- Un bloc optique (44) agencé sur le socle arrière pour refermer son logement de manière étanche en écrasant un joint d'étanchéité agencé entre ledit socle arrière (42) et ledit bloc optique (44),
- Une lunette avant (45) agencée sur le bloc optique (44) et présentant une découpe traversée partiellement par le bloc optique,
- Ledit bloc lumineux comportant également des moyens de fixation (46) traversant le socle arrière, le bloc optique et ladite lunette avant et agencés pour enserrer ledit bloc optique (44) entre le socle arrière (42) et ladite lunette avant (45),
- Le bloc batterie comportant un boîtier (400) amovible destiné à accueillir la batterie,
**Caractérisé en ce que** :
- Les moyens de fixation du bloc batterie comportent un bras (47) fixé audit bloc lumineux, ledit bras portant un logement (470) d'accueil pour le bloc batterie, qui comporte un filetage interne et **en ce que** ledit boîtier (400) du bloc batterie comporte un filetage externe agencé pour assurer un vissage du boîtier sur le bras (47).

2. Dispositif selon la revendication 1, **caractérisé en ce que** le bras est fixé uniquement à la lunette avant (45) dudit bloc lumineux.

3. Dispositif lumineux selon la revendication 1 ou 2, **caractérisé en ce que** le boîtier (400) est tubulaire pour accueillir une batterie au format de type 18650 ou 21700.

4. Dispositif lumineux selon l'une des revendications 1 à 3, **caractérisé en ce que** le bloc optique (44) est composé d'une unique pièce en matériau plastique.

5. Dispositif lumineux selon l'une des revendications 1 à 4, **caractérisé en ce que** le socle arrière (42) est composé d'une unique pièce en matériau métallique, usinée sur une face pour réaliser ladite empreinte.

6. Dispositif lumineux selon l'une des revendications 1 à 5, **caractérisé en ce que** la lunette avant (45) est composée d'une unique pièce en matériau métallique.

7. Dispositif lumineux selon l'une des revendications 1 à 6, **caractérisé en ce que** le bloc optique (44) comporte plusieurs éléments optiques, et **en ce que** la carte électronique (43) porte au moins deux diodes électroluminescentes positionnées pour générer un signal lumineux à travers un même premier élément optique.

8. Dispositif lumineux selon la revendication 7, **caractérisé en ce que** ledit premier élément optique présente une symétrie de révolution autour d'un axe et **en ce que** les deux diodes électroluminescentes sont positionnées de manière désaxée par rapport à l'axe de ce premier élément optique.

9. Dispositif lumineux selon la revendication 7 ou 8, **caractérisé en ce que** les deux diodes électroluminescentes associées au premier élément optique sont différentes en taille et en puissance.

10. Lampe frontale (1) comportant une sangle (2) destinée à être placée autour de la tête d'un individu et un support (3) agencé sur ladite sangle et un dispositif lumineux (4) accueilli par ledit support, **caractérisé en ce que** le dispositif lumineux est tel que défini dans l'une des revendications 1 à 9.

11. Lampe frontale selon la revendication 10, **caractérisée en ce que** le support comporte des moyens de fixation par emboîtement ou par coulissement agencés pour coopérer avec le boîtier (400) du bloc batterie (40).

12. Lampe pour vélo, comprenant un support agencé pour se fixer sur le cintre d'un vélo et un dispositif lumineux, **caractérisé en ce que** le dispositif lumineux est tel que défini dans l'une des revendications 1 à 9.

13. Lampe de casque comportant un support agencé pour se fixer sur un casque et un dispositif lumineux, **caractérisé en ce que** le dispositif lumineux est tel que défini dans l'une des revendications 1 à 9.

## Patentansprüche

1. Leuchtvorrichtung (4), umfassend einen Batterieblock (40), an den eine Batterie angeschlossen wird, einen Leuchtblock (41) und Mittel zur Befestigung des Batterieblocks an dem Leuchtblock (41), wobei der Leuchtblock aus einer geschichteten Struktur besteht, die durch die Überlagerung von mehreren unabhängigen und untereinander montierten Teilen gebildet wird, wobei die Teile beinhalten:
- einen hinteren Sockel (42), der eine Vertiefung aufweist, die einen Sitz (422) bildet, wobei der Leuchtblock mindestens eine Leiterplatte (43) beinhaltet, die in dem Sitz (422) aufgenommen ist und mindestens eine Lichtquelle und eine Steuereinheit für die Lichtquelle trägt,
- einen optischen Block (44), der auf dem hinteren Sockel angeordnet ist, um dessen Sitz dicht zu verschließen, indem eine zwischen dem hinteren Sockel (42) und dem optischen Block (44) angeordnete Dichtung gequetscht wird,
- ein vorderes Fenster (45), das an dem optischen Block (44) angeordnet ist und einen Ausschnitt aufweist, der von dem optischen Block teilweise durchdrungen wird,
- wobei der Leuchtblock auch Befestigungsmittel (46) beinhaltet, die den hinteren Sockel, den optischen Block und das vordere Fenster durchdringen und dazu ausgebildet sind, den optischen Block (44) zwischen dem hinteren Sockel (42) und dem vorderen Fenster (45) einzuspannen,
- wobei der Batterieblock ein abnehmbares Gehäuse (400) beinhaltet, das dazu bestimmt ist, die Batterie aufzunehmen,
**dadurch gekennzeichnet, dass**:
- die Befestigungsmittel des Batterieblocks einen Arm (47) beinhalten, der an dem Leuchtblock befestigt ist, wobei der Arm einen Aufnahmesitz (470) für den Batterieblock trägt, der ein Innengewinde beinhaltet, und dadurch, dass das Gehäuse (400) des Batterieblocks ein Außengewinde beinhaltet, das dazu ausgebildet ist, ein Anschrauben des Gehäuses an den Arm (47) zu gewährleisten.

2. Vorrichtung nach Anspruch 1, **dadurch gekennzeichnet, dass** der Arm nur an dem vorderen Fenster (45) des Leuchtblocks befestigt ist.

3. Leuchtvorrichtung nach Anspruch 1 oder 2, **dadurch gekennzeichnet, dass** das Gehäuse (400) röhrenförmig ist, um eine Batterie im Format vom Typ 18650 oder 21700 aufzunehmen.

4. Leuchtvorrichtung nach einem der Ansprüche 1 bis 3, **dadurch gekennzeichnet, dass** der optische Block (44) aus einem einzigen Teil aus Kunststoff besteht.

5. Leuchtvorrichtung nach einem der Ansprüche 1 bis 4, **dadurch gekennzeichnet, dass** der hintere Sockel (42) aus einem einzigen Teil aus metallischem Material besteht, das auf einer Seite bearbeitet ist, um die Vertiefung auszuführen.

6. Leuchtvorrichtung nach einem der Ansprüche 1 bis 5, **dadurch gekennzeichnet, dass** das vordere Fenster (45) aus einem einzigen Teil aus metallischem Material besteht.

7. Leuchtvorrichtung nach einem der Ansprüche 1 bis 6, **dadurch gekennzeichnet, dass** der optische Block (44) mehrere optische Elemente beinhaltet und dass die Leiterplatte (43) mindestens zwei Leuchtdioden trägt, die positioniert sind, um ein Lichtsignal durch ein und dasselbe erste optische Element hindurch zu erzeugen.

8. Leuchtvorrichtung nach Anspruch 7, **dadurch gekennzeichnet, dass** das erste optische Element eine Rotationssymmetrie um eine Achse aufweist und dass die beiden Leuchtdioden in Bezug auf die Achse dieses ersten optischen Elements versetzt positioniert sind.

9. Leuchtvorrichtung nach Anspruch 7 oder 8, **dadurch gekennzeichnet, dass** die beiden Leuchtdioden, die dem ersten optischen Element zugeordnet sind, von der Größe und von der Leistung her unterschiedlich sind.

10. Stirnlampe (1), beinhaltend einen Gurt (2), der dazu bestimmt ist, um den Kopf einer Person herum angelegt zu werden, und einen Halter (3), der an dem Gurt ausgebildet ist, und eine Leuchtvorrichtung (4), die von dem Halter aufgenommen wird, **dadurch gekennzeichnet, dass** die Leuchtvorrichtung wie in einem der Ansprüche 1 bis 9 definiert ist.

11. Stirnlampe nach Anspruch 10, **dadurch gekennzeichnet, dass** der Halter Mittel zur Befestigung durch Rasten oder Schieben beinhaltet, die dazu ausgebildet sind, mit dem Gehäuse (400) des Batterieblocks (40) zusammenzuwirken.

12. Lampe für ein Fahrrad, umfassend einen Halter, der dazu ausgebildet ist, am Lenker eines Fahrrads befestigt zu werden, und eine Leuchtvorrichtung, **dadurch gekennzeichnet, dass** die Leuchtvorrichtung wie in einem der Ansprüche 1 bis 9 definiert ist.

13. Helmlampe, beinhaltend einen Halter, der dazu ausgebildet ist, an einem Helm befestigt zu werden, und eine Leuchtvorrichtung, **dadurch gekennzeichnet, dass** die Leuchtvorrichtung wie in einem der Ansprüche 1 bis 9 definiert ist.

## Claims

1. Lighting device (4) comprising a battery unit (40) to which a battery is connected, a lighting unit (41) and means for fastening said battery unit to said lighting unit (41), said lighting unit being made up of a stratified structure formed by the superposition of a plurality of independent components that are joined together, said components including:
- a rear plinth (42) having an indentation forming a housing (422), said lighting unit having at least one circuit board (43) that is housed in said housing (422) and bears at least one light source and a control unit for said light source,
- an optical unit (44) arranged on the rear plinth so as to close its housing in a sealed manner by compressing a seal arranged between said rear plinth (42) and said optical unit (44),
- a front bezel (45) arranged on the optical unit (44) and having a cutout partially passed through by the optical unit,
- said lighting unit also having fastening means (46) that pass through the rear plinth, the optical unit and said front bezel and are arranged so as to clamp said optical unit (44) between the rear plinth (42) and said front bezel (45),
- the battery unit having a removable casing (400) intended to accommodate the battery,
**characterized in that**:
- the means for fastening the battery unit have an arm (47) fastened to said lighting unit, said arm bearing an accommodating housing (470) for the battery unit, which has an internal thread, and **in that** said casing (400) of the battery unit has an external thread arranged so as to screw the casing onto the arm (47).

2. Device according to Claim 1, **characterized in that** the arm is fastened only to the front bezel (45) of said lighting unit.

3. Lighting device according to Claim 1 or 2, **characterized in that** the casing (400) is tubular so as to accommodate a battery of the 18650 or 21700 type format.

4. Lighting device according to one of Claims 1 to 3, **characterized in that** the optical unit (44) is made up of a single component made of plastic material.

5. Lighting device according to one of Claims 1 to 4, **characterized in that** the rear plinth (42) is made up of a single component made of metallic material, machined on one face so as to create said indentation.

6. Lighting device according to one of Claims 1 to 5, **characterized in that** the front bezel (45) is made up of a single component made of metallic material.

7. Lighting device according to one of Claims 1 to 6, **characterized in that** the optical unit (44) has a plurality of optical elements, and **in that** the circuit board (43) bears at least two light-emitting diodes positioned so as to generate a light signal through one and the same first optical element.

8. Lighting device according to Claim 7, **characterized in that** said first optical element exhibits symmetry of revolution about an axis, and **in that** the two light-emitting diodes are positioned in an offset manner with respect to the axis of this first optical element.

9. Lighting device according to Claim 7 or 8, **characterized in that** the two light-emitting diodes associated with the first optical element are different in size and in power.

10. Headlamp (1) having a strap (2) intended to be placed around the head of an individual and a support (3) arranged on said strap and a lighting device (4) accommodated by said support, **characterized in that** the lighting device is as defined in one of Claims 1 to 9.

11. Headlamp according to Claim 10, **characterized in that** the support has means for fastening by nesting or by sliding that are arranged so as to cooperate with the casing (400) of the battery unit (40).

12. Lamp for a bicycle, comprising a support arranged so as to be fastened to the handlebar of a bicycle and a lighting device, **characterized in that** the lighting device is as defined in one of Claims 1 to 9.

13. Cap lamp having a support arranged so as to be fastened to a helmet and a lighting device, **characterized in that** the lighting device is as defined in one of Claims 1 to 9.
